# FASCICULE DE BREVET EUROPEEN

(11) **EP 0 548 303 B1**
(45) Date de publication et mention de la délivrance du brevet: **06.09.1995**
(21) Numéro de dépôt: 92912271.1
(22) Date de dépôt: 10.06.1992
(51) Int. Cl.: E21B 23/00, E21B 31/18

(54) **METHODE POUR POURSUIVRE DES MESURES APRES LA RECUPERATION D'UN OUTIL DE MESURE IMMOBILISE DANS UN PUITS**
VERFAHREN ZUM DURCHFÜHREN VOM MESSUNGEN NACH DEM AUSBAU EINES IM BOHRLOCH IMMOBILISIERTEN MESSWERKZEUGES
METHOD FOR CONTINUING A MEASURING OPERATION AFTER RECOVERING A MEASURING INSTRUMENT STUCK IN A WELL

(30) Priorité: 11.06.1991 FR 9107201
(43) Date de publication de la demande: 30.06.1993
(73) Titulaire: INSTITUT FRANCAIS DU PETROLE, 92506 Rueil-Malmaison Cédex (FR)
(72) Inventeur: WITTRISCH, Christian, F-92500 Rueil-Malmaison (FR)
(86) Numéro de dépôt international: FR9200523
(87) Numéro de publication internationale: WO9222728

(56) Documents cités:
- FR-A- 2 609 105
- GB-A- 2 094 865
- US-A- 4 023 847
- US-A- 4 597 440

## Description

La présente invention concerne une méthode permettant la poursuite des opérations de mesures interrompues ou n'ayant pas encore débutées, lorsque la sonde de mesure est immobilisée dans un puits dans lequel, celle-ci, a été descendue au bout d'un câble de manoeuvre et de transmissions des mesures.

Il existe plusieurs méthodes connues pour tenter d'accrocher une sonde de mesures dont la manutention n'est plus possible par le moyen du câble mais, aucune, ne permet de continuer les mesures à l'endroit où eues ont été arrêtées par l'immobilisation de la sonde ou de son coincement.

Une première méthode est commune à toutes les opérations de repêchage de pièces de forme tubulaire coincées ou perdues dans un forage. On dégage d'abord le puits du câble de mesure afin qu'il ne gène pas les manoeuvres ultérieures. Pour cela on tire sur le câble jusqu'à ce qu'il casse au point fragile qui se situe à la fixation sur la partie supérieure de la sonde. Après avoir remonté le câble à l'aide de son treuil, on effectue une manoeuvre de descente dans le puits d'une garniture de repêchage constituée principalement d'une cloche de repêchage, ou "overshot" suivant le terme consacré dans la profession, adaptée à pouvoir agripper le sommet de la sonde. Les autres composants sont conventionnellement des tiges et masses-tiges. La difficulté consiste dans cette méthode à coiffer la sonde par l'overshot en l'absence de guidage et en tâtonnant en aveugle à partir de la surface. Cette opération n'a en fait de chances de succès qu'à faible profondeur et dans les cas où le trou de forage est bien calibré et où l'axe du tubulaire à repêcher est presque parallèle à l'axe du puits. En ce qui concerne les sondes de mesures, la plupart sont de faible diamètre relativement au trou et ces conditions sont rarement présentes sauf dans les forages de petit diamètre.

La méthode la plus courante est dénommée "cut and thread". Cette méthode consiste à couper le câble au niveau du plancher de travail sans laisser tomber dans le puits la partie du câble reliée à la sonde. On équipe alors les deux extrémités du câble coupé avec deux demis éléments constituant un raccord rapide. On commence à assembler dans la tour de forage l'overshot et les premières masses-tiges. On enfile l'extrémité du câble relié au treuil à travers ces premiers éléments lorsque ceux-ci sont pendus au crochet de forage. On relie les deux extrémités du câble par le raccord rapide. On peut alors maintenir tendu le câble par son treuil tout en descendant autour de celui-ci l'overshot et les premières tiges dans le puits. Après les avoir suspendus sur la table de rotation, on maintient le câble avant d'ouvrir le raccord rapide afin de pouvoir enfiler l'extrémité du câble relié au treuil à travers de nouveaux éléments de garniture assemblés et suspendus au crochet de forage, comme précédemment. La manoeuvre de descente se poursuit en répétant cette opération jusqu'à ce que l'overshot guidé par le câble coaxial vienne coiffer et agripper le sommet de la sonde. On termine l'opération de repêchage comme la méthode précédente après avoir cassé le câble.

Cette opération est longue car l'enfilage du câble à travers chaque longueur de garniture assemblée représente une perte de temps relativement importante par rapport au temps habituel des manoeuvres. Or, dans les cas de coincement dans un forage, il est admis que la rapidité est un facteur prépondérant à la réussite de l'opération de repêchage.

Aucune des deux méthodes précédentes ne permettent d'effectuer ou de poursuivre des mesures avec la sonde dans ledit puits.

La méthode de la présente invention diminue le temps de manoeuvre en limitant le nombre d'enfilage du câble à travers les longueurs de tubulaires en utilisant d'une manière avantageuse un raccord à ouverture latérale.

Dans la méthode "cut and thread" la sonde n'est jamais reliée électriquement avec la surface et il n'a jamais été tenté de conserver l'usage des capteurs de la sonde une fois celle-ci coincée. En effet, l'utilisation d'un raccord rapide comportant des connexions étanches pour les conducteurs ne présente ici aucun intérêt puisque l'on va casser le câble après avoir agrippé la sonde. De plus, le câble étant coaxial à la garniture sur toute sa longueur, il n'est pas possible de déplacer la sonde tout en conservant l'intégralité de la continuité du câble.

La méthode de l'invention présente également l'avantage de permettre la continuation des mesures, une fois la sonde agrippée, que ce soit vers le fond du puits ou en remontant vers la surface. L'opération de mesure qui a été interrompue ou rendue impossible par l'immobilisation de la sonde, n'aura pas été entièrement perdue puisqu'il est maintenant possible grâce à la méthode présente d'effectuer tout ou au moins une partie du programme de mesure.

Conjointement à l'avantage principal qui précède, l'invention fournit un moyen de connaissance précis du moment du contact du raccord d'accrochage avec la tête de la sonde puis de la vérification de la retenue de la sonde par ledit raccord. En effet, la sonde est complètement opérationnelle puisqu'elle est reliée mécaniquement et électriquement comme à l'origine de l'opération à l'installation de surface. Par le moyen des capteurs et de la transmission des signaux vers la surface, l'opérateur peut contrôler que le déplacement de la garniture déplace identiquement la sonde. Cet avantage est un garant, non seulement de la possibilité des mesures ultérieures, mais également de la réussite de l'accrochage de la sonde. Alors qu'au contraire, les méthodes antérieures ne fournissent aucune information fiable sur la qualité dé l'accrochage de la sonde, ce qui explique le taux d'échec relativement important dans les situations les plus difficiles.

Une autre méthode peut illustrer l'art antérieur, celle-ci est dite "side door". Elle consiste à utiliser un overshot spécial possédant une ouverture latérale permettant de faire passer le câble de mesure à l'extérieur de la garniture de repêchage. Le câble n'a pas besoin d'être coupé. On peut alors descendre la garniture d'une manière conventionnelle. L'overshot est guidée sur la tête de la sonde comme dans la méthode "cut and thread", puis l'opération se poursuit suivant cette même méthodologie. Cette méthode du "side door" n'est pas utilisée pour des puits de profondeur au delà de 1000 mètres car elle présente de grands risques d'endommagement du câble lors de la descente de la garniture au fond, or en cas de rupture du câble, l'absence de guidage de l'overshot compromet le plus souvent la récupération de la sonde. En effet, pendant l'approche de l'overshot vers la tête de la sonde immobilisée ou coincée, le puits va par définition procurer des frottements importants sur l'extrémité de la garniture où le câble se trouve à l'extérieur et est donc très vulnérable. De plus les actions mécaniques nécessaires à l'accrochage de la sonde dépassent le plus souvent la résistance des câbles conventionnels. Pour bien faire comprendre l'usage limité de cette méthode, on peut citer la recommandation suivante faite à des opérateurs de repêchage de sonde: "la méthode du side door ne devrait pas être utilisée pour repêcher les outils en trou ouvert, mais plutôt pour repêcher les outils coincés au sabot d'une colonne de casing". Or lorsque les outils de mesure sont à ce niveau, les mesures sont en général terminées.

La méthode de la présente invention permet d'opérer dans des puits profonds, difficiles, déviés, et également en trou ouvert car le câble n'est présent dans l'annulaire défini par les tubulaires et le puits, qu'à une cote choisie par l'opérateur où celui-ci sait que le câble ne risque pas d'endommagement quelconque. Le câble est ainsi protégé des frottements extérieurs sur une longueur déterminée par la méthode. La protection correspond à la longueur de la garniture entre le raccord d'accrochage et le raccord à fenêtre latérale.

Telle qu'elle est revendiquée, la présente invention fournit donc une méthode permettant la poursuite des mesures à l'aide d'une sonde de mesure immobilisée dans un puits, ladite sonde étant reliée à la surface par un câble comportant au moins un conducteur reliant électriquement ladite sonde à une installation de contrôle de surface, ledit câble pouvant être manoeuvré par le moyen d'un treuil.

L'invention comporte les étapes suivantes:
- on coupe le câble sensiblement au-dessus du niveau de la table de rotation,
- on fixe un demi-connecteur sur chacune des deux extrémités du câble coupé, lesdits demi-connecteurs étant adaptés à constituer un raccord rapide pour assembler les deux extrémités dudit câble,
- on descend dans le puits une garniture tubulaire d'accrochage de la sonde immobilisée, ladite garniture comportant dans son canal intérieur la longueur inférieure du câble sensiblement tendue entre ladite sonde et le plancher de travail, ladite garniture comportant au moins un raccord d'accrochage adapté à agripper ladite sonde et une longueur déterminée non nulle de tubulaires de manoeuvre,
- on fixe un raccord à fenêtre latérale sur l'extrémité supérieure de ladite longueur déterminée de tubulaires, ledit raccord étant adapté à faire passer ladite longueur inférieure de câble de l'intérieur à l'extérieur des tubulaires, on relie à l'extérieur de la garniture les deux extrémités du câble et on connecte lesdits conducteurs dudit câble,
- on ajoute au-dessus dudit raccord la longueur de tubulaires correspondante pour atteindre la sonde immobilisée dans le puits, tout en maintenant sensiblement tendu ledit câble,
- on guide la garniture par le câble coaxial pour accrocher la sonde par ledit raccord d'accrochage,
- on effectue des mesures ou interventions avec ladite sonde fixée par ledit raccord d'accrochage à la partie inférieure de ladite garniture et reliée à la surface par ledit câble.

La méthode de l'invention permet également de choisir la longueur déterminée de tubulaires comprise entre le raccord d'accrochage et ledit raccord à fenêtre latérale sensiblement égale à une longueur de protection mécanique dudit câble adaptée pour à la fois atteindre la sonde avec ledit raccord d'accrochage et effectuer les déplacements lors de la continuation des mesures sans endommager le câble.

Avec la méthode précédente, on peut effectuer des mesures avec ladite sonde accrochée en descendant plus bas que la cote d'immobilisation de ladite sonde en rajoutant des tubulaires à la partie supérieure de la garniture. On peut également effectuer des mesures avec ladite sonde accrochée en remontant plus haut que la cote d'immobilisation en démontant au plus la longueur des tubulaires situés au-dessus dudit raccord à fenêtre latérale, tout en maintenant ledit câble sensiblement tendu.

La méthode peut permettre de faire circuler le fluide de forage par pompage à travers la garniture d'accrochage, le raccord à fenêtre latérale comportant des moyens d'étanchéité autour du passage du câble entre l'intérieur et l'extérieur de ladite garniture.

L'invention peut fournir une méthode pour détecter l'accrochage de la sonde par ladite cloche au moyen de l'installation de contrôle de surface reliée à la sonde par lesdits conducteurs dudit câble.

On peut également utiliser un raccord mécanique rapide comportant des moyens de connexions des conducteurs électriques dudit câble.

La méthode selon l'invention peut permettre de casser le câble au point faible situé au sommet de la sonde et de remonter le câble à l'aide du treuil. La sonde étant remontée à la surface en effectuant la manoeuvre de remontée de la garniture.

On pourra utiliser la méthode précédente et toutes ses variantes aux forages pétroliers déviés ou non par rapport à la verticale et dans lequel une sonde de mesures ou d'interventions reliée à la surface par un câble comportant au moins un conducteur électrique, est immobilisée. Ladite sonde ne pouvant pas atteindre les zones de mesures ou d'interventions dudit puits pétrolier par action sur le câble.

Une application particulière peut être caractérisée en ce que la sonde est immobilisée par un coincement dans le puits.

Une autre application avantageuse peut être caractérisée en ce que la sonde ne peut pas atteindre les zones de mesures ou d'interventions à cause de la trop grande inclinaison du puits par rapport à la verticale qui ne permet pas la descente de ladite sonde par gravité.

La présente invention sera mieux comprise et ses avantages apparaîtront plus nettement à la description qui suit d'exemples particuliers, nullement limitatifs, illustrés par les figures ci-annexées, parmi lesquelles:
- les figures 1A, 1B, 1C, 1D et 1E illustrent différentes étapes de l'accrochage de la sonde avec la méthode de l'invention,
- les figures 2A et 2B représentent les opérations de mesures suivant la méthode de la présente invention.
- la figure 3 illustre une réalisation de raccord à fenêtre latérale.

La figure 1A représente un puits comportant une longueur cuvelée 2 et une longueur de trou découvert 3. Une sonde de mesure ou d'intervention est immobilisée dans le découvert à la cote 25. La sonde a été descendue dans le puits aux moyens du câble 4 manoeuvré par le treuil 5 situé en surface. Le câble comporte des conducteurs qui relient électriquement la sonde 1 à une installation de contrôle 6.

Dans l'ensemble de la description de la présente invention, le terme de cote utilisé signifiera la longueur du puits mesurée à partir d'un repère fixe situé en surface. En général, il s'agit de la table de rotation, mais cela pourrait être notamment à partir du sol ou du fond marin. Le changement de repère de mesure n'aura pas de conséquence sur la description et la portée de l'invention,

Egalement, on ne sortira pas du cadre de cette invention si la sonde est immobilisée à une cote où le puits est cuvelé, de même, le puits peut ne pas comporter encore de longueur cuvelée.

Dans l'invention, la sonde manipulée par le câble 4 peut être coincée mécaniquement dans le puits d'une manière telle que l'on ne puisse plus la remonter vers la surface ni la descendre vers le fond du puits. On ne sortira pas du cadre de l'invention si la sonde est empêchée d'être déplacée dans un seul sens que ce soit vers la surface ou vers le fond. Cela peut être consécutif à un coincement mécanique partiel ou au fait que l'inclinaison du puits est telle que l'action de la gravité n'est plus suffisante pour permettre la descente de la sonde pendue au bout du câble 4. Dans ce cas la sonde est immobilisée quand les frottements sur la sonde deviennent prépondérants vis-à-vis de la force de gravité agissant sur la sonde. La cote d'immobilisation peut être alors, soit la cote à laquelle la sonde ne descend plus vers le fond du puits, soit une cote inférieure située au-dessus de celle-ci, car l'opérateur choisit préférentiellement dans ce cas de figure de mettre en action la méthode de l'invention avec une sonde non pas posée sur les parois du puits mais pendue au câble. Pour cela, il tire sur le câble pour remonter la sonde à une cote déterminée.

Dans tous les cas de figures envisagés précédemment, on soutient le tronçon du câble 4 relié à la sonde 1 à l'aide d'un dispositif classique à mâchoires 9 posé au niveau de la table de rotation 8. On coupe le câble sensiblement au-dessus de la table 8 et on fixe deux demi-connecteurs 7 sur chaque extrémité. Le raccord rapide constitué par les deux demi-connecteurs est d'un type classique comparable à ceux que l'on utilise pour effectuer la méthode de "cut and thread". On ne sortira pas du cadre de cette invention si l'on utilise un raccord rapide spécifique comportant des moyens de connexion des conducteurs du câble. Ce raccord spécifique peut être par exemple une prise enfichable rapide capable de supporter le poids du câble en même temps qu'elle relie électriquement la sonde à l'installation 6, ou plus simplement un raccord mécanique rapide qui permet également de relier les conducteurs entre eux. Mais avantageusement, les connexions électriques ne sont effectivement faites seulement quand cela devient indispensable, c'est-à-dire lorsque le raccord à ouverture latérale est mis en place sur la garniture.

Après l'étape illustrée par la figure 1A, les opérateurs assemblent les premiers éléments tubulaires de la garniture d'accrochage au-dessus de la table de rotation. Lorsque ceux-ci sont encore pendus au crochet de levage, on enfile alors l'extrémité du câble 10 relié au treuil, dans ces premiers éléments, puis on raccorde les deux extrémités du câble en connectant les deux demi-connecteurs 7. On constitue ainsi le raccord rapide 14.

La figure 1B représente l'étape où les premiers éléments de garniture 12 sont pendus aux élévateurs 30 et comportent à leur extrémité le raccord d'accrochage 11 approprié à coopérer avec la tête de la sonde de mesure Immobilisée. Le raccord rapide 14 étant assemblé, le câble 4 est remis en tension à partir d'une action sur le treuil 5. On retire les moyens de suspension 9 du câble. Le chef de poste descend dans le puits les éléments 12 tout en maintenant sensiblement tendu le câble 4, lequel se trouve à l'intérieur des éléments 12. Il suspend ceux-ci sur la table de rotation avec les moyens habituels dans la profession. Il faut bien noter que le câble 4 et donc le raccord rapide 14 sont stationnaires par rapport à la table de rotation et que les éléments 12 sont descendus concentriquement audit câble.

Sur la figure 1C, les moyens de suspension 9 sont placés sur le câble et le raccord rapide peut être alors déconnecté.

Les opérateurs répètent les opérations précédentes d'enfilage de l'extrémité de la partie 10 du câble à travers une autre longueur 13 de tubulaires. Après raccordement du câble celui-ci est remis en tension, la suspension 9 est retirée et on visse l'élément 13 sur l'élément 12. L'ensemble est descendu dans le puits puis est suspendu sur la table. Ces opérations se succèdent jusqu'à ce que l'on ait constitué la longueur désirée de garniture comportant le câble dans son canal intérieur. Cette longueur 16 est représentée sur la figure 1D.

Sur l'extrémité supérieure de la longueur déterminée 16, on visse un raccord à fenêtre latérale 28. Ce dispositif est adapté à réaliser notamment trois fonctions principales :
- faire passer un câble du canal intérieur d'un tubulaire vers l'extérieur de celui-ci,
- faire une étanchéité autour du câble au niveau de la fenêtre permettant la fonction précédente,
- laisser la liberté au câble de coulisser dans la fenêtre, au moins dans le sens du glissement de l'intérieur vers l'extérieur, c'est-à-dire lorsque l'on tire sur le câble au moyen du treuil.

Un tel raccord à fenêtre latérale est bien connu, et peut être illustré notamment par les documents FR 2502236 ou US 4607693.

On fait passer l'extrémité de la partie du câble 4 reliée à la sonde par l'ouverture de la fenêtre latérale dudit raccord et on le connecte mécaniquement et électriquement à la partie 10 à l'aide d'un connecteur 27. Ce raccord rétablit la continuité électrique des conducteurs du câble, il doit être étanche à la boue de forage et être capable de résister à une traction au moins supérieure à la résistance en tension du câble. On ne sortira pas du cadre de cette invention si l'on utilise un raccord rapide 14 pouvant respecter les conditions énoncées pour le raccord spécial 27.

Il se présente alors une difficulté opérationnelle pour visser le raccord à fenêtre latérale lorsque le câble est enfilé dans l'ouverture de la fenêtre. En effet, il est recommandé d'éviter d'appliquer des torsions et des frictions sur le câble. Pour ces raisons, il peut être avantageux d'utiliser un dispositif de raccord à fenêtre latérale tel qu'illustré sur la figure 3.

La figure 3 représente un raccord dit "trois pièces". L'élément 31 est le raccord à fenêtre latérale proprement dit, comportant une ouverture latérale 34 équipée d'un système d'étanchéité et d'un accrochage éventuel du câble. Ce raccord est vissé par un filetage 39 sur un autre raccord 32 comportant un anneau de vissage 35. Cet anneau tourne librement autour de la prolongation cylindrique 42 du raccord 32. Un dispositif 37 maintient l'anneau 35 dans une position longitudinale fixe par rapport au raccord 32. Ce dispositif peut être réalisé à partir d'un anneau circulaire en deux parties vissées radialement dans une gorge 43 usinée dans la prolongation 42. Ce dispositif devra être dimensionné pour supporter le poids suspendu sur l'anneau par le filetage 38. Un système d'étanchéité 41 complète l'assemblage de l'anneau sur la prolongation.

Le troisième raccord 33 inférieur coopère avec une garniture tubulaire inférieure par son filetage 40. Un système antirotation 36 fixe angulairement le raccord 33 par rapport au raccord 32.

Le montage de ce raccord trois pièces se fait comme suit :
- vissage du raccord inférieur 33 sur le sommet des tubulaires suspendus sur la table de rotation. Le câble est maintenu coaxial,
- les éléments 31 et 32 sont préalablement vissés et bloqués par le filetage 39,
- le câble étant maintenu sur le raccord 33 par la suspension 9, on enfile l'extrémité libre dans l'ouverture 34 et on assemble le connecteur 27. Le poids du câble peut alors être contrôlé par le treuil 5, on retire la suspension 9,
- on pose l'ensemble 31 et 32 sur le raccord 33 en faisant coïncider le clavetage 36,
- on tourne l'anneau 35 pour visser l'ensemble 31 et 32 sur le raccord 33, sans faire tourner cet ensemble par rapport au raccord 33. Il faut noter que le système antirotation 36 doit avoir une longueur et un jeu longitudinal suffisant pour qu'il puisse s'enclencher au début du vissage et permettre le déplacement correspondant au vissage.

La détermination de la longueur 16 est importante car elle représente la fourrure de protection du câble entre le raccord d'accrochage et le raccord à ouverture latérale.

Dans l'exemple représenté sur la figure 1D, les opérateurs considèrent que le câble est en danger si celui-ci est dans l'annulaire du trou découvert, c'est-à-dire plus bas que le sabot 26 du tubage 2.

Pour atteindre la sonde immobilisée à une distance 17 du sabot et pour avoir en même temps le câble protégé par la garniture dans tout le découvert, il faut que la longueur 16 soit au moins égale à la longueur 17 qui correspond à la longueur du découvert entre le sabot et la cote d'immobilisation.

Si l'on désire faire des mesures plus bas que le point d'immobilisation tout en ayant le câble protégé dans tout le découvert, il faut que la longueur 16 soit égale à la longueur du découvert jusqu'à la cote de la plus lointaine mesure. Si l'on désire atteindre le fond du puits, il faut que la longueur 16 soit égale à la longueur totale du découvert.

Dans cette même situation, il est évident qu'il sera possible d'effectuer des mesures entre la cote d'immobilisation 25 et le sabot 26 tout en conservant le câble protégé dans tout le découvert, sauf si la longueur du cuvelage 2 est inférieure à la longueur 17.

On ne sortira pas du cadre de cette invention si la longueur de protection du câble est différente de la longueur de découvert entre la sonde et le sabot du dernier tubage. En effet, si une partie du forage en découvert sous le sabot est bien calibré et stable, on pourra décider de descendre le raccord à fenêtre latérale 28 jusqu'à cette zone et avoir ainsi le câble dans l'annulaire non cuvelé.

Il est en effet avantageux de limiter la longueur 16 d'enfilage des tubulaires autour du câble, car cette opération est longue et fastidieuse. Mais il faudra évaluer les risques encourus.

Inversement, si un cuvelage présente des coudes aigus résultant de déviations procurées par exemple par une opération de "side-track", on pourra alors décider de ne pas descendre le raccord 28 plus bas que la cote du "side-track" où les coincements du câble par les tubulaires sont prévisibles. L'opération de "side-track" consiste à boucher un puits par du ciment à une certaine profondeur car l'opération de forage ne peut plus se poursuivre comme prévue. Au-dessus du bouchon, on découpe une fenêtre dans le cuvelage et on reprend le forage en déviation pour former une trajectoire en S. Cette trajectoire en S fournit des frottements importants.

La figure 1E représente l'accrochage 18 par le raccord d'accrochage 11 sur la tête de la sonde 1, Pour atteindre cette cote, les opérateurs ont assemblés la longueur 20 de tubulaires d'une manière conventionnelle donc plus rapide, sans être gênés par un câble coaxial. Le câble 4 possède une longueur 19 dans l'annulaire cuvelage-garniture. Pendant la descente de la longueur 20 de la garniture d'accrochage, le câble 4 est maintenu tendu par le moyen du treuil 5. La sonde étant toujours immobilisée, le raccord à fenêtre latérale glisse le long du câble quand la garniture tubulaire est descendue vers la sonde 1.

Arrivés proche de la tête de la sonde, les opérateurs fixent une tête de circulation sur la partie supérieure de la garniture pour laver le raccord d'accrochage par circulation dans la garniture. Comme nous l'avons vu plus haut, la fenêtre latérale du raccord 28 comporte un système d'étanchéité.

La saisie de la sonde se fait par tension contrôlée sur le câble et le mouvement vers le bas du raccord d'accrochage. Les opérateurs se repèrent notamment par la mesure des longueurs et par les réactions des capteurs de la sonde puisque celle-ci reste opérationnelle grâce aux connexions établies par le connecteur 27. On peut visualiser l'accrochage par l'installation de contrôle 6.

Si la sonde est mécaniquement coincée, on la libère suivant la procédure habituelle tout en ayant la possibilité de contrôler le déplacement de la sonde.

La figure 2A montre la descente de la sonde plus bas sous la cote d'immobilisation 25 d'une longueur représentée ici par l'accolade 21. La longueur 22 de garniture représente dans ce cas la somme des longueurs 20 et 21. On effectue si nécessaire des mesures sur cette longueur 21. Si la longueur 17 de découvert entre le point d'immobilisation et le sabot 26 est inférieure ou égale à la cote du sabot 26, on peut également effectuer des mesures sur la longueur 17.

Dans tous les autres cas de figure, la cote supérieure maximale de mesure est déterminée lorsque le raccord 28 est au jour.

Si cela est nécessaire, il est toujours possible à ce stade de la méthode de redescendre la sonde de mesure dans le puits pour compléter les mesures ou effectuer d'autres interventions.

Lorsque que l'on souhaite terminer les opérations, le raccord à fenêtre latérale 28 étant au jour, on applique une traction sur le câble 4 pour casser le point fragile 24 et on remonte entièrement le câble à travers le raccord 28. Lorsque cette opération est terminée, on remonte la sonde en surface en démontant la garniture d'accrochage avec les précautions d'usage.

On ne sortira pas du cadre de cette invention si le puits est entièrement découvert en ne comportant pas de tubage.

Cette invention ne se limite pas à des interventions dans un puits non tubé ou partiellement tubé, en effet cette méthode est applicable et présente tous ses avantages lorsque la sonde de mesure opérant à l'intérieur des tubages, est immobilisée notamment par les frottements importants procurés par des courbures, des déformations ou des détériorations d'une zone de ces mêmes tubages.

## Revendications

1. Méthode permettant la poursuite des mesures à l'aide d'une sonde de mesure immobilisée dans un puits, ladite sonde étant reliée à la surface par un câble comportant au moins un conducteur reliant électriquement ladite sonde à une installation de contrôle de surface, ledit câble pouvant être manoeuvré par le moyen d'un treuil, et comportant les étapes suivantes :
- on coupe le câble au-dessus du niveau de la table de rotation,
- on fixe un demi-connecteur sur chacune des deux extrémités du câble coupé, lesdits demi-connecteurs étant adaptés à constituer un raccord rapide pour assembler ledit câble,
- on descend dans le puits une garniture tubulaire d'accrochage de la sonde immobilisée, ladite garniture comportant dans son canal intérieur la longueur inférieure du câble sensiblement tendue entre ladite sonde et le plancher de travail, ladite garniture comportant au moins un raccord d'accrochage adapté à agripper ladite sonde et une longueur déterminée non nulle de tubulaires de manoeuvre,
- on fixe un raccord à fenêtre latérale sur l'extrémité supérieure de ladite longueur déterminée de tubulaires de manoeuvre, ledit raccord étant adapté à faire passer ladite longueur inférieure de câble de l'intérieur à l'extérieur des tubulaires, on relie à l'extérieur de la garniture les deux extrémités du câble et on connecte lesdits conducteurs dudit câble,
- on ajoute au-dessus dudit raccord une longueur de tubulaires adaptée pour atteindre la sonde immobilisée dans le puits, tout en maintenant sensiblement tendu ledit câble,
- on guide la garniture par ledit câble coaxial pour accrocher la sonde par ledit raccord d'accrochage,
- on effectue des mesures ou interventions avec ladite sonde fixée par ledit raccord d'accrochage à la partie inférieure de ladite garniture et reliée à la surface par ledit câble.

2. Méthode selon la revendication 1, caractérisée en ce que :
- on choisit la longueur déterminée de tubulaires comprise entre le raccord d'accrochage et ledit raccord à fenêtre latérale sensiblement égale à la longueur de protection mécanique dudit câble adaptée pour à la fois atteindre la sonde avec ledit raccord d'accrochage sans endommager le câble et pour les déplacements lors de la continuation des mesures.

3. Méthode selon l'une des revendications précédentes, caractérisée en ce que :
- on effectue des mesures avec ladite sonde accrochée en descendant plus bas que la cote d'immobilisation de ladite sonde en rajoutant des tubulaires à la partie supérieure de la garniture tout en maintenant sensiblement tendu ledit câble.

4. Méthode selon l'une des revendications précédentes, caractérisée en ce que :
- on effectue des mesures avec ladite sonde accrochée en remontant plus haut que la cote d'immobilisation en démontant au plus la longueur des tubulaires situés au-dessus dudit raccord à fenêtre latérale tout en maintenant ledit câble sensiblement tendu.

5. Méthode selon l'une des revendications précédentes, caractérisée en ce que :
- on fait circuler le fluide de forage par pompage à travers la garniture d'accrochage, le raccord à fenêtre latérale comportant des moyens d'étanchéité autour du passage du câble entre l'intérieur et l'extérieur de ladite garniture.

6. Méthode selon l'une des revendications précédentes, caractérisée en ce que :
- on détecte l'accrochage de la sonde par ledit raccord d'accrochage au moyen de l'installation de contrôle de surface reliée à la sonde par lesdits conducteurs dudit câble,

7. Méthode selon l'une des revendications précédentes, caractérisée en ce que :
- on utilise un raccord mécanique rapide dudit câble comportant des moyens de connexions des conducteurs électriques du câble.

8. Méthode selon l'une des revendications précédentes, caractérisée en ce que :
- on casse le câble au point faible situé au sommet de la sonde, on remonte le câble à l'aide du treuil et on remonte la sonde à la surface en effectuant la manoeuvre de remontée de la garniture.

9. Application de la méthode selon l'une des revendications précédentes à un puits pétrolier dévié ou non par rapport à la verticale et dans lequel une sonde de mesures ou d'interventions, reliée à la surface par un câble comportant au moins un conducteur électrique, est immobilisée, ladite sonde ne pouvant pas atteindre les zones de mesures ou d'interventions dudit puits pétrolier par action sur le câble.

10. Application selon la revendication 9, caractérisée en ce que la sonde est coincée dans lesdit puits.

11. Application selon la revendication 9, caractérisée en ce que la sonde ne peut atteindre les zones de mesures ou d'interventions à cause de la trop grande inclinaison du puits par rapport à la verticale qui ne permet pas la descente au câble de ladite sonde par gravité.

## Claims

1. A method enabling measurements to be continued using a measuring sonde that has become immobilised in a well, this sonde being connected to the surface by a cable having at least one conductor electrically linking this sonde to a surface control installation, this cable being manoeuvrable by means of a winch and comprising the following steps:
- the cable is cut above the level of the rotary table,
- a half-connector is fitted to each of the two ends of the cut cable, these half-connectors being designed to form a quick coupling to assemble the cable,
- a tubular string to recover the immobilised sonde is lowered into the well, this string having in its interior channel the lower length of the cable which is substantially taut between the sonde and the derrick floor, this string having at least one recovery coupler designed to engage the sonde and a given length, not zero, of tubular elements for manoeuvring,
- a side-entry sub is fixed to the upper end of this given length of manoeuvring tubular elements, this sub being designed to allow passage of the lower length of the cable from the inside to the outside of the tubular elements, the two ends of the cable are connected to the outside of the string and the conductors of the cable are connected,
- above this sub is added a length of tubular elements designed to reach the sonde immobilised in the well, the cable being retained substantially taut,
- the string is guided by the coaxially positioned cable to recover the sonde by means of the recovery coupler,
- measurements or operations are carried out with the sonde fixed by the recovery coupler to the lower part of the string and connected to the surface by the cable.

2. A method as claimed in claim 1, characterised in that:
- the given length of tubular elements between the recovery coupler and the side-entry sub is chosen as being the length over which the cable is mechanically protected specifically so that the cable will be long enough both to reach the sonde with the recovery coupler without damaging the cable and to carry out any displacements during continued measuring.

3. A method as claimed in one of the previous claims, characterised in that:
- measurements are taken with the recovered sonde by lowering to a depth below the immobilisation depth of the sonde by adding tubular elements to the upper part of the string whilst maintaining the cable substantially taut.

4. A method as claimed in one of the previous claims, characterised in that:
- measurements are taken with the recovered sonde by rising above the immobilisation depth by dismantling at most the length of the tubular elements located above the side-entry sub whilst maintaining the cable substantially taut.

5. A method as claimed in one of the previous claims, characterised in that:
- drilling fluid is circulated by pumping through the recovery string, the side-entry sub having sealing means around the passageway between the interior and the exterior of the string.

6. A method as claimed in one of the previous claims, characterised in that:
- the recovery of the sonde by the recovery coupler is detected by means of the surface control installation connected to the sonde by the conductors of the cable.

7. A method as claimed in one of the previous claims, characterised in that:
- a mechanical quick connector is used for the cable, comprising means for connecting electric cable conductors.

8. A method as claimed in one of the previous claims, characterised in that:
- the cable is broken at the weakest point located at the top of the sonde, the cable is raised by means of the winch and the sonde is brought to the surface by raising the string.

9. Application of the method as claimed in one of the previous claims to an oil well that is inclined or not with respect to the vertical and in which a measuring or operating sonde, connected to the surface by a cable having at least one electric cable, has become immobilised, this sonde being unable to reach measuring or operating zones in the oil well by manipulating the cable.

10. Application as claimed in claim 9, characterised in that the sonde is trapped in the well.

11. Application as claimed in claim 9, characterised in that the sonde is unable to reach the measuring or operating zones due to the too sharp incline of the well relative to the vertical which will preclude lowering the sonde on the cable by means of gravity.

## Patentansprüche

1. Verfahren, das das Verfolgen der Messungen mit Hilfe einer in einem Bohrloch festsitzenden Meßsonde ermöglicht, wobei diese Sonde mit der Oberfläche über ein Kabel verbunden ist, das wenigstens einen Leiter umfaßt, der elektrisch diese Sonde mit einer Oberflächenkontrollinstallation verbindet, wobei dieses Kabel vermittels eines Haspels betätigt werden kann, die folgenden Stufen umfassend:
- man schneidet das Kabel oberhalb des Niveaus des Bohrtisches,
- man fixiert einen Halbverbinder an jedem der beiden Enden des geschnittenen Kabels, wobei diese Halbverbinder so ausgelegt sind, daß sie einen Schnellverschluß für die Montage dieses Kabels bilden,
- man senkt in das Bohrloch eine röhrenförmige Garnitur zum Festmachen der festsitzenden Sonde ab, wobei diese Garnitur in ihrem Innenkanal die untere Länge des Kabels umfaßt, das im wesentlichen zwischen dieser Sonde und dem Arbeitsboden gespannt ist und diese Garnitur wenigstens einen Festmacherverbinder umfaßt, der so ausgelegt ist, daß er diese Sonde sowie eine bestimmte Länge ungleich Null der Manövrierrohre erfaßt,
- man befestigt einen Verbinder mit seitlichem Fenster an das obere Ende dieser bestimmten Länge der Betätigungsrohre, wobei dieser Verbinder so ausgelegt ist, daß er diese untere Kabellänge von dem Inneren der Stahlrohre gegen das Äußere passieren läßt,
- man verbindet außerhalb dieser Garnitur die beiden Kabelenden und verbindet diese Leiter dieses Kalbes,
- man fügt oberhalb dieses Verbinders eine Rohrlänge hinzu, von einer Auslegung derart, daß die im Bohrloch festsitzende Sonde erreicht wird, indem man dieses Kabel im wesentlichen gespannt hält,
- man führt die Garnitur durch dieses Koaxialkabel, um die Sonde durch diesen Festmacherverbinder festzumachen,
- man führt Messungen oder Eingriffe durch, wobei diese Sonde durch diesen Festmacherverbinder an dem unteren Teil dieser Garnitur befestigt und mit der Oberfläche über dieses Kabel verbunden ist.

2. Verfahren nach Anspruch 1, dadurch gekennzeichnet, daß
- man die bestimmte Länge von Rohren zwischen dem Festmacherverbinder und diesem Verbinder mit seitlichem Fenster im wesentlichen gleich der Länge des mechanischen Schutzes dieses Kabels wählt, ausgelegt, um gleichzeitig die Sonde mit diesem Festmacherverbinder zu erreichen, ohne das Kabel zu beschädigen und für die Bewegungen während der Fortsetzung der Messungen.

3. Verfahren nach einem der vorhergehenden Ansprüche, dadurch gekennzeichnet, daß
- man Messungen mit dieser festgemachten Sonde durchführt, indem man tiefer als die Kote des Festsitzens dieser Sonde absenkt, indem man Rohrstücke an das obere Ende der Garnitur hinzufügt und dieses Kabel im wesentlichen gespannt hält.

4. Verfahren nach einem der vorhergehenden Ansprüche, dadurch gekennzeichnet, daß man Messungen mit dieser festgemachten Sonde durchführt, indem man höher als die Kote des Festsitzens anhebt, wobei man höchstens die Länge der Rohre demontiert, die sich oberhalb dieses Verbinders mit seitlichem Fenster befinden und dabei dieses Kabel im wesentlichen gespannt hält.

5. Verfahren nach einem der vorhergehenden Ansprüche, dadurch gekennzeichnet, daß
- man das Bohrfluid durch Pumpen durch die Festmachegarnitur zirkulieren läßt, wobei der Verbinder mit seitlichem Fenster Dichtungsmittel um den Durchgang des Kabels zwischen dem Inneren und Äußeren dieser Garnitur herum umfaßt.

6. Verfahren nach einem der vorhergehenden Ansprüche, dadurch gekennzeichnet, daß
- man das Festmachen der Sonde durch diesen Festmacherverbinder vermittels der Oberflächenkontroll- oder Regelstation erfaßt, die mit der Sonde durch diese Leiter dieses Kabels verbunden ist.

7. Verfahren nach einem der vorhergehenden Ansprüche, dadurch gekennzeichnet, daß
- man einen mechanischen Schnellverbinder dieses Kabels verwendet, der Verbindungsmittel der elektrischen Verbinder des Kabels umfaßt.

8. Verfahren nach einem der vorhergehenden Ansprüche, dadurch gekennzeichnet, daß
- man das Kabel an der am Kopf der Sonde befindlichen Schwachstelle bricht, das Kabel mit Hilfe des Haspels anhievt und man die Sonde an die Oberfläche hievt, indem man das Anhievemanöver der Garnitur durchführt.

9. Anwendung des Verfahrens nach einem der vorhergehenden Ansprüche auf ein Erdölbohrloch, das gegebenenfalls gegenüber der Vertikalen abgelenkt ist und wobei eine Meß- oder Eingriffssonde, die mit der Oberfläche über ein Kabel verbunden ist, das wenigstens einen elektrischen Leiter umfaßt, festgesetzt wird, wobei diese Sonde die Meß- oder Eingriffszonen dieses Erdölbohrlochs durch Einwirken auf das Kabel nicht erreichen kann.

10. Anwendung nach Anspruch 9, dadurch gekennzeichnet, daß die Sonde in diesem Bohrloch eingeklemmt ist.

11. Anwendung nach Anspruch 9, dadurch gekennzeichnet, daß die Sonde die Meß- oder Eigriffszonen wegen der zu großen Neigung des Bohrlochs, bezogen auf die Vertikale, die das Absenken dieser Sonde durch Schwerkraft mittels des Kabels nicht erlaubt, nicht erreichen kann.
